# FASCICULE DE BREVET EUROPEEN

(11) **EP 3 144 743 B1**
(45) Date de publication et mention de la délivrance du brevet: **14.03.2018**
(21) Numéro de dépôt: 15185349.6
(22) Date de dépôt: 15.09.2015
(51) Int. Cl.: G04B 19/25

(54) **MOUVEMENT HORLOGER COMPRENANT UN MÉCANISME DE CORRECTION DE LA DATE**
UHRWERK MIT EINEM DATUMSKORREKTUR-MECHANISMUS
CLOCK MOVEMENT COMPRISING A MECHANISM FOR CORRECTING THE DATE

(43) Date de publication de la demande: 22.03.2017
(73) Titulaire: ETA SA Manufacture Horlogère Suisse, 2540 Grenchen (CH)
(72) Inventeur: Philippon, David, 2610 Saint Imier (CH); Mertenat, Olivier, 4500 Solothurn (CH); Wyssbrod, Baptist, 2560 Nidau (CH)
(74) Mandataire: Honoré, Anne-Claire

(56) Documents cités:
- EP-A1- 2 214 066
- CH-A- 520 968
- CH-A2- 706 266
- FR-A1- 2 144 826
- GB-A- 1 471 359
- US-A- 3 597 916

## Description

### Domaine de l'invention

L'invention se rapporte au domaine de l'horlogerie mécanique. Elle concerne, plus particulièrement, un mouvement horloger comprenant une tige de commande, un mécanisme de remontage du mouvement, un mécanisme d'affichage de la date et un mécanisme d'affichage de l'heure.

### Arrière-plan de l'invention

De nombreuses montres mécaniques comprennent de manière classique une tige de commande, disposée à 3h, et susceptible d'occuper deux positions, à savoir une position de remontage manuel, et une position de mise à l'heure. Ces montres peuvent comprendre également un mécanisme d'affichage de la date. Une correction rapide de la date est réalisée au moyen d'un bouton-poussoir prévu sur la boite de montre à une position différente de la tige de commande, par exemple à 10h. Toutefois, cette réalisation nécessite de prévoir une ouverture dans la boite pour le passage du bouton-poussoir, ce qui a pour inconvénient d'affaiblir l'étanchéité de la montre et de limiter les choix dans la réalisation des décors de la montre.

Une solution pour résoudre ces problèmes est proposée dans le brevet EP 2 707 778 et consiste à réaliser la correction de la date au moyen de la tige de commande, agencée alors pour occuper une troisième position. Toutefois, dans ce mécanisme, l'organe correcteur de la date est fixe et donc en engrènement permanent avec l'anneau de quantième et la correction de la date s'effectue dans les deux sens. Le risque est de casser un bras entraineur de quantième si l'utilisateur effectue une correction de la date aux alentours de minuit. Par ailleurs, la roue du deuxième mobile porté par la deuxième bascule est en engrènement permanent avec le pignon porté par la première bascule, la liaison entre ces pièces étant assurée par leurs dentures respectives. Cette construction nécessite un taillage spécifique de ces dentures pour qu'elles présentent un profil concentrique afin d'éviter tout blocage.

### Résumé de l'invention

L'invention a notamment pour objectif de pallier les différents inconvénients des mécanismes connus.

Plus précisément, un objectif de l'invention est de fournir un mouvement horloger permettant une correction rapide de la date par la tige de commande et de supprimer l'ouverture dans la boite relative au poussoir permettant jusqu'à lors d'effectuer cette fonction.

L'invention a également pour objectif de fournir un mouvement horloger permettant une correction de la date unidirectionnelle par la tige de commande.

A cet effet, la présente invention concerne un mouvement horloger comprenant une tige de commande, un mécanisme de remontage du mouvement, un mécanisme d'affichage de la date et un mécanisme d'affichage de l'heure.

Selon l'invention, le mouvement horloger comprend une première bascule portant une première roue d'entrainement susceptible d'être liée cinématiquement à la tige de commande, une deuxième bascule portant une deuxième roue de mise à l'heure agencée pour coopérer avec le mécanisme d'affichage de l'heure et susceptible d'être liée cinématiquement à la première roue d'entrainement, et une troisième bascule portant un mécanisme de correction de la date susceptible d'être lié cinématiquement à la première roue d'entrainement ainsi qu'au mécanisme d'affichage de la date, ladite troisième bascule étant montée pivotante sur la deuxième bascule et agencée pour évoluer entre une position d'engrènement selon laquelle le mécanisme de correction de la date coopère avec le mécanisme d'affichage de la date et une position de retrait selon laquelle le mécanisme de correction de la date est déconnecté du mécanisme d'affichage de la date, et la tige de commande et lesdites première et deuxième bascules sont agencées pour occuper trois positions:
- une position de remontage, selon laquelle la tige de commande est liée cinématiquement au mécanisme de remontage du mouvement et n'est pas liée cinématiquement à la première roue d'entrainement,
- une position de correction de la date selon laquelle la tige de commande est liée cinématiquement à la première roue d'entrainement, et les première et deuxième bascules sont positionnées de sorte que ladite première roue d'entrainement est liée cinématiquement au mécanisme de correction de la date et n'est pas liée cinématiquement à la deuxième roue de mise à l'heure,
- et une position de mise à l'heure selon laquelle la tige de commande est liée cinématiquement à la première roue d'entrainement et les première et deuxième bascules sont positionnées de sorte que ladite première roue d'entrainement est liée cinématiquement à la deuxième roue de mise à l'heure et n'est pas liée cinématiquement au mécanisme de correction de la date,
   la position de la première bascule étant modifiée par une coopération entre la tige de commande et la première bascule et la position de la deuxième bascule étant modifiée par une coopération entre la première bascule et la deuxième bascule.

D'une manière avantageuse, la première bascule peut porter une goupille de positionnement agencée pour coopérer avec la deuxième bascule, la coopération entre ladite goupille de positionnement et la deuxième bascule définissant la position de ladite deuxième bascule.

De préférence, il peut être prévu un ressort de rappel agencé pour coopérer avec la deuxième bascule et assurer le contact entre ladite deuxième bascule et la première bascule.

Avantageusement, la deuxième bascule peut porter en outre un mobile de liaison comprenant une troisième roue de liaison susceptible d'être liée cinématiquement à la première roue d'entrainement et un pignon de liaison coopérant avec le mécanisme de correction de la date.

De préférence, la deuxième bascule peut comprendre, à une première extrémité, un premier axe sur lequel est montée la deuxième roue de mise à l'heure, et à une seconde extrémité un second axe sur lequel sont montés la troisième bascule ainsi que le mobile de liaison, celui-ci étant solidaire dudit second axe.

D'une manière avantageuse, la troisième bascule peut comprendre un bras support sur lequel le mécanisme de correction de la date est monté pivotant et un bras portant un élément de butée.

De préférence, il peut être prévu un élément d'appui agencé pour appuyer sur l'élément de butée de la troisième bascule lorsque la tige de commande et les première et deuxième bascules sont en position de mise à l'heure de manière à faire pivoter la troisième bascule dans sa position de retrait déconnectée du mécanisme d'affichage de la date.

Avantageusement, le mécanisme de correction de la date peut comprendre une quatrième roue de correction susceptible d'être liée cinématiquement à la première roue d'entrainement et un organe correcteur actionné par ladite quatrième roue de correction et comprenant au moins un doigt de correction susceptible de coopérer avec le mécanisme d'affichage de la date.

De préférence, la troisième bascule peut être montée à friction sur le second axe de la deuxième bascule afin d'être solidaire du second axe lors de la correction de la date pour occuper la position d'engrènement avec le mécanisme d'affichage de la date lorsque la tige de commande est tournée dans un sens et occuper sa position de retrait déconnectée du mécanisme d'affichage de la date lorsque la tige de commande est tournée dans l'autre sens et afin d'être désolidarisée du second axe lors de la mise à l'heure pour pivoter dans la position de retrait déconnectée du mécanisme d'affichage de la date lorsque son élément de butée coopère avec l'élément d'appui.

D'une manière avantageuse, il peut être prévu une plaque de maintien présentant une ouverture agencée pour délimiter la course de la troisième bascule.

Le mouvement horloger comprenant un mécanisme de correction de date selon l'invention permet une correction rapide et unidirectionnelle de la date au moyen de la tige de commande, sans risque de casser un élément du mécanisme de quantième en cas de correction de la date aux alentours de minuit. Aucun taillage spécifique des dentures des roues et pignons mis en oeuvre n'est nécessaire.

### Description sommaire des dessins

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 représente une vue isométrique d'une partie des mécanismes prévus dans un mouvement selon l'invention,
- la figure 2 est une vue éclatée de la troisième bascule, du mécanisme de correction de la date et du mécanisme d'affichage de la date,
- la figure 3 est une vue de face des mécanismes représentés sur la figure 1 en position de remontage manuel,
- la figure 4 est une vue de face des mécanismes représentés sur la figure 1 en position de correction de la date, la troisième bascule étant dans sa position d'engrènement,
- la figure 5 est une vue de face des mécanismes représentés sur la figure 1 en position de correction de la date, la troisième bascule étant dans sa position de retrait, et
- la figure 6 est une vue de face des mécanismes représentés sur la figure 1 en position de mise à l'heure.

### Description détaillée d'un mode de réalisation préféré

En référence à la figure 1, il est représenté une partie d'un mouvement horloger comprenant notamment une tige de commande 1, un mécanisme de remontage, un mécanisme d'affichage de la date et un mécanisme d'affichage de l'heure.

D'une manière classique, la tige de commande 1 ou tige de remontoir est actionnable depuis l'extérieur de la boite du mouvement et est mobile en rotation d'une part et en translation d'autre part pour occuper ses différentes positions. Il est également prévu un pignon de remontoir 2, un pignon coulant 4, la mise en position du pignon coulant 4 étant assurée par une tirette 6 et une bascule 8.

D'une manière classique, le pignon de remontoir 2 engrène avec le mécanisme de remontage (non représenté) pour procéder au remontage manuel du mouvement lorsque la tige de commande occupe sa position de remontage (en général sa position non tirée) et que le pignon coulant 4 coopère avec le pignon de remontoir 2, comme représenté sur la figure 3.

Le mécanisme d'affichage de la date comprend classiquement un disque ou un anneau de quantième 10 présentant une denture intérieure 11 actionnable par un mécanisme de quantième.

Le mécanisme d'affichage de l'heure peut comprendre un ensemble de renvois engrenant avec la roue de minuterie qui coopère avec la chaussée.

Tous ces éléments et leur fonctionnement sont connus de l'homme du métier et ne nécessitent pas de description plus détaillée.

Selon l'invention, il est prévu une première bascule 12 montée pivotante sur le bâti et portant une première roue d'entrainement 14 montée libre en rotation autour d'un axe constitué par une goupille 16. Cette goupille 16 est une goupille de positionnement dont le rôle sera expliqué ci-après. La première roue d'entrainement 14 est apte à être engrenée par le pignon coulant 4 de la tige de commande 1 lorsque la tige de commande est en position de correction ou de mise à l'heure (positions tirées). Une autre goupille 18 est prévue sur le bâti et constitue une butée pour la première bascule 12.

Il est également prévu une deuxième bascule 20 montée pivotante sur le bâti. En référence plus particulièrement aux figures 1 et 4, la deuxième bascule 20 comprend un premier bras 20a traversé à son extrémité libre par un premier axe A, constituant l'axe de pivotement A de la deuxième bascule 20 sur le bâti. Le premier bras 20 se termine par un premier nez 22. Le premier nez 22 est agencé pour coopérer avec un ressort de rappel 23 prévu sur le bâti. Ledit ressort de rappel 23 est agencé pour coopérer avec la deuxième bascule 20 par l'intermédiaire du premier nez 22 et assurer le contact entre ladite deuxième bascule 20 et la première bascule 12.

Sur l'axe de pivotement A est montée libre en rotation une deuxième roue de mise à l'heure 24 agencée pour coopérer en permanence avec le mécanisme d'affichage de l'heure, et plus spécifiquement avec un des éléments de l'ensemble de renvois. La deuxième roue de mise à l'heure 24 est susceptible d'être liée cinématiquement à la première roue d'entrainement 14.

La deuxième bascule 20 comprend également un second bras 20b présentant latéralement, du côté de la première bascule 12, un second nez 26. Le second nez 26 est agencé pour coopérer avec la goupille de positionnement 16 prévue sur la première bascule 12, la coopération entre ladite goupille de positionnement 16 et le second nez 26 définissant la position de la deuxième bascule 20.

Le second bras 20b porte à son extrémité libre un second axe 28 sur lequel sont montés un mobile de liaison ainsi qu'une troisième bascule 30. Le mobile de liaison comprend une troisième roue de liaison 32 susceptible d'être liée cinématiquement à la première roue d'entrainement 14 et un pignon de liaison 34 agencé pour coopérer avec le mécanisme de correction de la date. La troisième roue de liaison 32 et le pignon de liaison 34 sont montés solidaires sur le second axe 28. La troisième bascule 30 est montée à friction sur le second axe 28, comme cela sera expliqué ci-après.

La troisième bascule 30 porte un mécanisme de correction de la date susceptible d'être lié cinématiquement à la première roue d'entrainement 14 ainsi qu'à l'anneau de quantième 10. En référence plus particulièrement à la figure 2, le mécanisme de correction de la date comprend une quatrième roue de correction 36 susceptible d'être liée cinématiquement à la première roue d'entrainement 14 via le pignon de liaison 34 et la roue de liaison 32, et un organe correcteur 38 comprenant des doigts de correction 40 susceptibles de coopérer avec la denture intérieure 11 de l'anneau de quantième 10. L'organe correcteur 38 est monté à friction sur la roue de correction 36 par l'intermédiaire d'un axe 42 solidaire de l'organe correcteur 38. En fonctionnement normal, l'organe correcteur 38 et la quatrième roue de correction 36 sont solidaires, l'ensemble étant monté mobile en rotation sur la troisième bascule 30.

Dans l'exemple représenté, les doigts de correction coopèrent directement le disque de quantième mais il est bien évident que des rouages ou autres mécanismes intermédiaires peuvent être prévus entre l'organe correcteur 38 et le mécanisme d'affichage de l'heure.

La troisième bascule 30 comprend un bras support 30a sur lequel sont montés traversant l'axe 42 pour le montage du mécanisme de correction de la date sur la troisième bascule 30 ainsi que l'axe 28 pour le montage de la troisième bascule 30 sur la deuxième bascule 20. La troisième bascule 30 est montée pivotante sur la deuxième bascule 20 et est agencée pour évoluer entre une position d'engrènement selon laquelle le mécanisme de correction de la date coopère avec l'anneau de quantième 10 et une position de retrait selon laquelle le mécanisme de correction de la date est déconnecté de l'anneau de quantième 10.

La troisième bascule 30 comprend également un bras 30b portant un élément de butée 30c.

Il est par ailleurs prévu sur le bâti un élément d'appui 44 agencé pour appuyer sur l'élément de butée 30c de la troisième bascule 30 pour faire pivoter la troisième bascule 30 dans sa position de retrait déconnectée du mécanisme d'affichage de la date, comme cela sera décrit ci-après.

Il est également prévu sur le bâti une plaque de maintien 46 présentant une ouverture et agencée par rapport à l'organe correcteur 38 de sorte que l'axe 42 du mécanisme de correction de la date circule librement dans l'ouverture, les bords de ladite ouverture permettant ainsi de délimiter la course de la troisième bascule 30.

Le fonctionnement du mouvement selon l'invention est le suivant : en position de remontage manuel, telle que représentée sur la figure 3, le pignon coulant 4 engrène avec le pignon de remontoir 2 qui engrène avec le mécanisme de remontage (non représenté) pour procéder au remontage manuel du mouvement. Ainsi, la tige de commande 1 occupant sa position de remontage est liée cinématiquement au mécanisme de remontage du mouvement et n'est pas liée cinématiquement à la première roue d'entrainement 14, ni par conséquence aux autres mécanismes d'affichage de l'heure ou de la date. La première bascule 12 est en butée contre la goupille 18. Le ressort de rappel 23, en appui sur le nez 22, garantit le contact du nez 26 de la deuxième bascule 20 avec la goupille 16 solidaire de la première bascule 12.

En référence à la figure 4, lorsque la tige de commande 1 est tirée dans sa position de correction de la date, le pignon coulant 4 effectue une translation vers la première roue d'entrainement 14 et engrène alors avec celle-ci. La première bascule 12 est en butée contre la goupille 18. Le ressort de rappel 23, en appui sur le nez 22, garantit le contact du nez 26 de la deuxième bascule 20 avec la goupille 16 solidaire de la première bascule 12. Dans cette position de correction de la date, la tige de commande 1 est donc liée cinématiquement à la première roue d'entrainement 14 et les première 12 et deuxième 20 bascules sont positionnées de sorte que la première roue d'entrainement 14 est liée cinématiquement au mécanisme de correction de la date porté par la troisième bascule 30 et n'est pas liée cinématiquement à la deuxième roue de mise à l'heure 24. Plus précisément, la deuxième bascule 20 est positionnée de sorte que la première roue d'entrainement 14 engrène avec la troisième roue de liaison 32 portée par ladite deuxième bascule 20. Le pignon de liaison 34, solidaire de la troisième roue de liaison 32, est alors entrainé en rotation et engrène avec la quatrième roue de correction 36 portée par la troisième bascule 30, de sorte que l'organe correcteur 38, solidaire de ladite quatrième roue de correction 36 est entrainé en rotation pour que l'un des doigts de correction 40 coopère avec une dent 11 de l'anneau de quantième 10 et actionne ce dernier pour corriger la date. La deuxième bascule 20 est positionnée de sorte que la première roue d'entrainement 14 ne coopère pas avec la deuxième roue de mise à l'heure 24. Ainsi la fonction de correction rapide de la date est isolée des fonctions de mise à l'heure et de remontage.

Dans cette position, la troisième bascule 30 est solidaire de l'axe 28 portant le mobile de liaison (troisième roue de liaison 32 et pignon de liaison 34). Ainsi, la rotation de la tige de commande 1 dans un sens entraine la rotation du mobile de liaison et de l'axe 28 dans un sens, et donc le pivotement de la troisième bascule 30 dans le même sens, ce sens de pivotement par exemple amenant le bras 30a de la troisième bascule 30 et donc le mécanisme de correction de la date vers l'anneau de quantième 10, comme représenté sur la figure 4. La troisième bascule 30 occupe alors sa position d'engrènement avec l'anneau de quantième 10. Le déplacement du mécanisme de correction de la date vers l'anneau de quantième 10, et donc l'engrènement entre l'organe de correction 38 et l'anneau de quantième 10, est géré par les bords de l'ouverture prévue dans la plaque de maintien 46. Il est alors possible de procéder à la correction de la date.

Lorsque la tige de commande 1 est tournée dans le sens inverse, celle-ci entraine la rotation du mobile de liaison et de l'axe 28 dans ledit sens inverse, et donc le pivotement de la troisième bascule 30 dans le même sens inverse, ce sens inverse de pivotement éloignant le bras 30a de la troisième bascule 30, et donc le mécanisme de correction de la date, de l'anneau de quantième 10, comme représenté sur la figure 5. La troisième bascule 30 occupe alors sa position de retrait déconnectée de l'anneau de quantième 10. L'éloignement du mécanisme de correction de la date de l'anneau de quantième 10 est limité par les bords de l'ouverture prévue dans la plaque de maintien 46. Le mécanisme de correction de la date étant déconnecté de l'anneau de quantième 10, la correction de la date n'est donc plus possible même si la tige de commande est actionnée. Ainsi, le mécanisme selon l'invention permet une correction unidirectionnelle de la date au moyen de la tige de commande.

Dans les cas où la troisième bascule 30 est restée en position d'engrènement selon laquelle l'organe de correction 38 engrène avec l'anneau de quantième 10, le montage à friction dudit organe de correction 38 sur la quatrième roue de correction 36 permet de désolidariser ledit organe de correction 38 de ladite quatrième roue de correction 36 et de le faire pivoter sous la poussée de l'anneau de quantième 10 lors du changement de date normal.

En référence à la figure 6, lorsque la tige de commande 1 est à nouveau tirée dans sa position de mise à l'heure, le pignon coulant 4 effectue une nouvelle translation en direction de la première bascule 12. La tige de commande 1 coopère alors avec la première bascule 12 pour que cette dernière pivote en direction de la deuxième bascule 20 de sorte que la première roue d'entrainement 14 engrène avec la deuxième roue de mise à l'heure 24, le pignon coulant 4 restant engrené avec la première roue d'entrainement 14. Le ressort de rappel 23, en appui sur le nez 22, garantit le contact du nez 26 de la deuxième bascule 20 avec la goupille 16 solidaire de la première bascule 12. Dans cette position de mise à l'heure, la tige de commande 1 est donc liée cinématiquement à la première roue d'entrainement 14 et les première 12 et deuxième 20 bascules sont positionnées de sorte que la première roue d'entrainement 14 est liée cinématiquement à la deuxième roue de mise à l'heure 24 pour permettre la mise à l'heure et n'est pas liée cinématiquement au mécanisme de correction de la date porté par la troisième bascule 30. Plus précisément, lors du basculement de la première bascule 12, la coopération entre la goupille 16 et la deuxième bascule 20 a entrainé le basculement de la deuxième bascule 20 autour de l'axe A qui évolue de sa position de correction de la date à sa position de mise à l'heure, de sorte que la troisième roue de liaison 32 portée par ladite deuxième bascule 20 se désengrène de la première roue d'entrainement 14. Ainsi la fonction de mise à l'heure est isolée des fonctions de correction rapide de la date et de remontage.

Lorsque la deuxième bascule 20 bascule dans sa position de mise à l'heure, l'élément du butée 30c de la troisième bascule 30 appuie sur l'élément d'appui 44 de sorte que, grâce au montage à friction, la troisième bascule 30 se désolidarise de l'axe 28 et pivote dans sa position de retrait déconnectée de l'anneau de quantième 10, comme le montre la figure 6. Le positionnement de la troisième bascule dans sa position de retrait permet de garantir, que lors de la mise à l'heure, le mécanisme de correction de la date ne coopère pas avec l'anneau de quantième 10.

Dans le mouvement selon l'invention, l'engrènement entre la première roue d'entrainement et les mécanismes d'affichage de la date ou de mise à l'heure n'est pas permanent, de sorte que les dentures des différentes pièces ne nécessitent pas de taillage spécifique. L'engrènement entre la première roue d'entrainement et les mécanismes d'affichage de la date ou de mise à l'heure est géré par les positionnements de la première bascule 12 et de la deuxième 20 bascule 20 en contact avec la goupille 16 de ladite première bascule 12, le ressort de rappel 23 garantissant le contact entre lesdites première et deuxième bascules 12 et 20.

Par ailleurs, le mécanisme proposé est compact et peu encombrant. Il permet avantageusement, dans le cadre d'un mouvement comprenant un mécanisme de chronographe, de laisser une place suffisante pour prévoir le mécanisme de compteur minutes à 3h, à proximité de la tige de commande.

## Revendications

1. Mouvement horloger comprenant une tige de commande (1), un mécanisme de remontage du mouvement, un mécanisme d'affichage de la date et un mécanisme d'affichage de l'heure, **caractérisé en ce qu'**il comprend une première bascule (12) portant une première roue d'entrainement (14) susceptible d'être liée cinématiquement à la tige de commande (1), une deuxième bascule (20) portant une deuxième roue de mise à l'heure (24) agencée pour coopérer avec le mécanisme d'affichage de l'heure et susceptible d'être liée cinématiquement à la première roue d'entrainement (14), et une troisième bascule (30) portant un mécanisme de correction de la date susceptible d'être lié cinématiquement à la première roue d'entrainement (14) ainsi qu'au mécanisme d'affichage de la date, ladite troisième bascule (30) étant montée pivotante sur la deuxième bascule (20) et agencée pour évoluer entre une position d'engrènement selon laquelle le mécanisme de correction de la date coopère avec le mécanisme d'affichage de la date et une position de retrait selon laquelle le mécanisme de correction de la date est déconnecté du mécanisme d'affichage de la date, et **en ce que** la tige de commande (1) et lesdites première (12) et deuxième (20) bascules sont agencées pour occuper trois positions:
- une position de remontage, selon laquelle la tige de commande (1) est liée cinématiquement au mécanisme de remontage du mouvement et n'est pas liée cinématiquement à la première roue d'entrainement (14),
- une position de correction de la date selon laquelle la tige de commande (1) est liée cinématiquement à la première roue d'entrainement (14), et les première (12) et deuxième (20) bascules sont positionnées de sorte que ladite première roue d'entrainement (14) est liée cinématiquement au mécanisme de correction de la date et n'est pas liée cinématiquement à la deuxième roue de mise à l'heure (24),
- et une position de mise à l'heure selon laquelle la tige de commande (1) est liée cinématiquement à la première roue d'entrainement (14) et les première (12) et deuxième (20) bascules sont positionnées de sorte que ladite première roue d'entrainement (14) est liée cinématiquement à la deuxième roue de mise à l'heure (24) et n'est pas liée cinématiquement au mécanisme de correction de la date,
la position de la première bascule (12) étant modifiée par une coopération entre la tige de commande (1) et la première bascule (12) et la position de la deuxième bascule (20) étant modifiée par une coopération entre la première bascule (12) et la deuxième bascule (20).

2. Mouvement horloger selon la revendication 1, **caractérisé en ce que** la première bascule (12) porte une goupille de positionnement (16) agencée pour coopérer avec la deuxième bascule (20), la coopération entre ladite goupille de positionnement (16) et la deuxième bascule (20) définissant la position de ladite deuxième bascule (20).

3. Mouvement horloger selon l'une des revendications précédentes, **caractérisé en ce qu'**il est prévu un ressort de rappel (23) agencé pour coopérer avec la deuxième bascule (20) et assurer le contact entre ladite deuxième bascule (20) et la première bascule (12).

4. Mouvement horloger selon l'une des revendications précédentes, **caractérisé en ce que** la deuxième bascule (20) porte en outre un mobile de liaison comprenant une troisième roue de liaison (32) susceptible d'être liée cinématiquement à la première roue d'entrainement (14) et un pignon de liaison (34) coopérant avec le mécanisme de correction de la date.

5. Mouvement horloger selon la revendication 4, **caractérisé en ce que** la deuxième bascule (20) comprend, à une première extrémité, un premier axe (A) sur lequel est montée la deuxième roue de mise à l'heure (24), et à une seconde extrémité un second axe (28) sur lequel sont montés la troisième bascule (30) ainsi que le mobile de liaison, celui-ci étant solidaire dudit second axe (28).

6. Mouvement horloger selon l'une des revendications précédentes, **caractérisé en ce que** la troisième bascule (30) comprend un bras support (30a) sur lequel le mécanisme de correction de la date est monté pivotant et un bras (30b) portant un élément de butée (30c).

7. Mouvement horloger selon la revendication 6, **caractérisé en ce qu'**il est prévu un élément d'appui (44) agencé pour appuyer sur l'élément de butée (30c) de la troisième bascule (30) lorsque la tige de commande (1) et les première (12) et deuxième (20) bascules sont en position de mise à l'heure de manière à faire pivoter la troisième bascule (30) dans sa position de retrait déconnectée du mécanisme d'affichage de la date.

8. Mouvement horloger selon l'une des revendications précédentes, **caractérisé en ce que** le mécanisme de correction de la date comprend une quatrième roue de correction (36) susceptible d'être liée cinématiquement à la première roue d'entrainement (14) et un organe correcteur (38) actionné par ladite quatrième roue de correction (14) et comprenant au moins un doigt de correction (40) susceptible de coopérer avec le mécanisme d'affichage de la date.

9. Mouvement horloger selon les revendications 5, 7 et 8, **caractérisé en ce que** la troisième bascule (30) est montée à friction sur le second axe (28) de la deuxième bascule (20) afin d'être solidaire du second axe (28) lors de la correction de la date pour occuper la position d'engrènement avec le mécanisme d'affichage de la date lorsque la tige de commande (1) est tournée dans un sens et occuper sa position de retrait déconnectée du mécanisme d'affichage de la date lorsque la tige de commande (1) est tournée dans l'autre sens et afin d'être désolidarisée du second axe (28) lors de la mise à l'heure pour pivoter dans la position de retrait déconnectée du mécanisme d'affichage de la date lorsque son élément de butée (30c) coopère avec l'élément d'appui (44).

10. Mouvement horloger selon l'une des revendications précédentes, **caractérisé en ce qu'**il est prévu une plaque de maintien (46) présentant une ouverture agencée pour délimiter la course de la troisième bascule (30).

## Patentansprüche

1. Uhrwerk, umfassend eine Stellwelle (1), einen Mechanismus zum Aufziehen des Werks, einen Mechanismus zum Anzeigen des Datums und einen Mechanismus zum Anzeigen der Uhrzeit, **dadurch gekennzeichnet, dass** es eine erste Wippe (12), die ein erstes Antriebsrad (14) trägt, das mit der Stellwelle (1) kinematisch verbindbar ist, eine zweite Wippe (20), die ein zweites Zeigerstellungsrad (24) trägt, das dafür ausgelegt ist, mit dem Mechanismus zum Anzeigen der Uhrzeit zusammenzuwirken, und mit dem ersten Antriebsrad (14) kinematisch verbindbar ist, und eine dritte Wippe (30) umfasst, die einen Mechanismus zum Korrigieren des Datums trägt, der mit dem ersten Antriebsrad (14) sowie mit dem Mechanismus zum Anzeigen des Datums kinematisch verbindbar ist, wobei die dritte Wippe (30) an der zweiten Wippe (20) drehbar montiert ist und dafür ausgelegt ist, sich zwischen einer Eingriffposition, in der der Mechanismus zum Korrigieren des Datums mit dem Mechanismus zum Anzeigen des Datums zusammenwirkt, und einer Rückzugposition, in der der Mechanismus zum Korrigieren des Datums von dem Mechanismus zum Anzeigen des Datums getrennt ist, zu bewegen, und dass die Stellwelle (1) und die erste Wippe (12) und die zweite Wippe (20) dafür ausgelegt sind, drei Positionen einzunehmen:
- eine Aufziehposition, in der die Stellwelle (1) mit dem Mechanismus zum Aufziehen des Werks kinematisch verbunden ist und mit dem ersten Antriebsrad (14) nicht kinematisch verbunden ist,
- eine Position zum Korrigieren des Datums, in der die Stellwelle (1) mit dem ersten Antriebsrad (14) kinematisch verbunden ist und die erste Wippe (12) und die zweite Wippe (20) in einer Weise positioniert sind, dass das erste Antriebsrad (14) mit dem Mechanismus zum Korrigieren des Datums kinematisch verbunden ist und mit dem zweiten Zeigerstellungsrad (24) nicht kinematisch verbunden ist,
- und eine Zeiteinstellposition, in der die Stellwelle (1) mit dem ersten Antriebsrad (14) kinematisch verbunden ist und die erste Wippe (12) und die zweite Wippe (20) in einer Weise positioniert sind, dass das erste Antriebsrad (14) mit dem zweiten Zeigerstellungsrad (24) kinematisch verbunden ist und mit dem Mechanismus zum Korrigieren des Datums nicht kinematisch verbunden ist, wobei die Position der ersten Wippe (12) durch eine Zusammenwirkung zwischen der Stellwelle (1) und der ersten Wippe (12) verändert wird und die Position der zweiten Wippe (20) durch eine Zusammenwirkung zwischen der ersten Wippe (12) und der zweiten Wippe (20) verändert wird.

2. Uhrwerk nach Anspruch 1, **dadurch gekennzeichnet, dass** die erste Wippe (12) einen Positionierungsstift (16) trägt, der dafür ausgelegt ist, mit der zweiten Wippe (20) zusammenzuwirken, wobei die Zusammenwirkung zwischen dem Positionierungsstift (16) und der zweiten Wippe (20) die Position der zweiten Wippe (20) definiert.

3. Uhrwerk nach einem der vorhergehenden Ansprüche, **dadurch gekennzeichnet, dass** eine Rückstellfeder (23) vorgesehen ist, die dafür ausgelegt ist, mit der zweiten Wippe (20) zusammenzuwirken und den Kontakt zwischen der zweiten Wippe (20) und der ersten Wippe (12) sicherzustellen.

4. Uhrwerk nach einem der vorhergehenden Ansprüche, **dadurch gekennzeichnet, dass** die zweite Wippe (20) ferner ein Verbindungsdrehteil trägt, das ein mit dem ersten Antriebsrad (14) kinematisch verbindbares drittes Verbindungsrad (32) und ein Verbindungsritzel (34) aufweist, das mit dem Mechanismus zum Korrigieren des Datums zusammenwirkt.

5. Uhrwerk nach Anspruch 4, **dadurch gekennzeichnet, dass** die zweite Wippe (20) an einem ersten Ende eine erste Welle (A), an der das zweite Zeigerstellungsrad (24) montiert ist, und an einem zweiten Ende eine zweite Welle (28) umfasst, an der die dritte Wippe (30) sowie das Verbindungsdrehteil, das mit der zweiten Welle (28) fest verbunden ist, montiert sind.

6. Uhrwerk nach einem der vorhergehenden Ansprüche, **dadurch gekennzeichnet, dass** die dritte Wippe (30) einen Tragarm (30a), an dem der Mechanismus zum Korrigieren des Datums drehbar montiert ist, und einen Arm (30b), der ein Anschlagelement (30c) trägt, umfasst.

7. Uhrwerk nach Anspruch 6, **dadurch gekennzeichnet, dass** ein Abstützelement (44) vorgesehen ist, das dafür ausgelegt ist, sich an dem Anschlagelement (30c) der dritten Wippe (30) abzustützen, wenn die Stellwelle (1) und die erste Wippe (12) und die zweite Wippe (20) in der Zeiteinstellposition sind, um die dritte Wippe (30) in ihre von dem Mechanismus zum Anzeigen des Datums getrennte Rückzugposition zu drehen.

8. Uhrwerk nach einem der vorhergehenden Ansprüche, **dadurch gekennzeichnet, dass** der Mechanismus zum Korrigieren des Datums ein viertes Korrekturrad (36), das mit dem ersten Antriebsrad (14) kinematisch verbindbar ist, und ein Korrekturorgan (38) umfasst, das durch das vierte Korrekturrad (14) betätigt wird und mindestens einen Korrekturfinger (40) aufweist, der geeignet ist, mit dem Mechanismus zum Anzeigen des Datums zusammenzuwirken.

9. Uhrwerk nach den Ansprüchen 5, 7 und 8, **dadurch gekennzeichnet, dass** die dritte Wippe (30) reibschlüssig an der zweiten Welle (28) der zweiten Wippe (20) montiert ist, um während der Korrektur des Datums mit der zweiten Welle (28) fest verbunden zu sein, um die Eingriffposition mit dem Mechanismus zum Anzeigen des Datums einzunehmen, wenn die Stellwelle (1) in einem Drehsinn gedreht wird, und um ihre Rückzugposition, in der sie von dem Mechanismus zum Anzeigen des Datums getrennt ist, einzunehmen, wenn die Stellwelle (1) im anderen Drehsinn gedreht wird, und um von der zweiten Welle (28) während der Zeiteinstellung gelöst zu werden, um sich in die Rückzugposition zu drehen, in der sie von dem Mechanismus zum Anzeigen des Datums getrennt ist, wenn ihr Anschlagelement (30c) mit dem Abstützelement (44) zusammenwirkt.

10. Uhrwerk nach einem der vorhergehenden Ansprüche, **dadurch gekennzeichnet, dass** eine Halteplatte (46) vorgesehen ist, die eine Öffnung aufweist, die dafür ausgelegt ist, die Bahn der dritten Wippe (30) zu begrenzen.

## Claims

1. Timepiece movement comprising a control stem (1), a winding mechanism for winding the movement, a date display mechanism and a time display mechanism, **characterised in that** it comprises a first lever (12) bearing a first drive wheel (14) capable of being kinematically connected to the control stem (1), a second lever (20) bearing a second wheel for time setting (24) arranged to cooperate with the time display mechanism and capable of being kinematically connected to the first drive wheel (14), and a third lever (30) bearing a date correction mechanism capable of being kinematically connected to the first drive wheel (14) and also to the date display mechanism, wherein said third lever (30) is mounted to pivot on the second lever (20) and arranged to move between a meshing position, in which the date correction mechanism cooperates with the date display mechanism, and a retraction position, in which the date correction mechanism is disconnected from the date display mechanism, and **in that** the control stem (1) and said first (12) and second (20) levers are arranged to occupy three positions:
- a winding position, in which the control stem (1) is kinematically connected to the winding mechanism for winding the movement and is not kinematically connected to the first drive wheel (14),
- a date correction position, in which the control stem (1) is kinematically connected to the first drive wheel (14), and the first (12) and second (20) levers are positioned so that said first drive wheel (14) is kinematically connected to the date correction mechanism and is not kinematically connected to the second wheel for time setting (24),
- and a time setting position, in which the control stem (1) is kinematically connected to the first drive wheel (14) and the first (12) and second (20) levers are positioned so that said first drive wheel (14) is kinematically connected to the second wheel for time setting (24) and is not kinematically connected to the date correction mechanism,
wherein the position of the first lever (12) is modified by cooperation between the control stem (1) and the first lever (12) and the position of the second lever (20) is modified by cooperation between the first lever (12) and the second lever (20).

2. Timepiece movement according to claim 1, **characterised in that** the first lever (12) bears a positioning pin (16) arranged to cooperate with the second lever (20), the cooperation between said positioning pin (16) and the second lever (20) defining the position of said second lever (20).

3. Timepiece movement according to one of the preceding claims, **characterised in that** return spring (23) is provided that is arranged to cooperate with the second lever (20) and ensure contact between said second lever (20) and the first lever (12).

4. Timepiece movement according to one of the preceding claims, **characterised in that** the second lever (20) additionally bears a connecting wheel set comprising a third connecting wheel (32) capable of being kinematically connected to the first drive wheel (14) and a connecting pinion (34) cooperating with the date correction mechanism.

5. Timepiece movement according to claim 4, **characterised in that** the second lever (20) comprises at one end a first staff (A), on which the second wheel for time setting (24) is mounted, and at a second end a second staff (28), on which are mounted the third lever (30) and also the connecting wheel set, this being fixed to said second staff (28).

6. Timepiece movement according to one of the preceding claims, **characterised in that** the third lever (30) comprises a support arm (30a), on which the date correction mechanism is mounted to pivot, and an arm (30b) bearing a stop element (30c).

7. Timepiece movement according to claim 6, **characterised in that** a support element (44) is provided that is arranged to rest on the stop element (30c) of the third lever (30) when the control stem (1) and the first (12) and second (20) levers are in time setting position in order to cause the third lever (30) to pivot into its retraction position disconnected from the date display mechanism.

8. Timepiece movement according to one of the preceding claims, **characterised in that** the date correction mechanism comprises a fourth correction wheel (36) capable of being kinematically connected to the first drive wheel (14) and a corrector element (38) actuated by said fourth correction wheel (14) and comprising at least one correction finger (40) capable of cooperating with the date display mechanism.

9. Timepiece movement according to claims 5, 7 and 8, **characterised in that** the third lever (30) is frictionally mounted on the second staff (28) of the second lever (20) in order to be fixed to the second staff (28) during correction of the date to occupy the meshing position with the date display mechanism, when the control stem (1) is turned in one direction, and occupy its retraction position disconnected from the date display mechanism, when the control stem (1) is turned in the other direction, and in order to be disengaged from the second staff (28) during the time setting to pivot into the retraction position disconnected from the date display mechanism when its stop element cooperates with the support element (44).

10. Timepiece movement according to one of the preceding claims, **characterised in that** a holding plate (46) is provided that has an opening for defining the path of the third lever (30).
